# EUROPÄISCHE PATENTSCHRIFT

(11) **EP 3 438 026 B1**
(45) Veröffentlichungstag und Bekanntmachung des Hinweises auf die Patenterteilung: **02.08.2023**
(21) Anmeldenummer: 18178366.3
(22) Anmeldetag: 18.06.2018
(51) Int. Cl.: B65H 9/16

(54) **VORRICHTUNG ZUM TRANSPORT VON FLACHEN, FLEXIBLEN OBJEKTEN ENTLANG EINES TRANSPORTPFADS**
DEVICE FOR TRANSPORTING FLAT, FLEXIBLE OBJECTS ALONG A TRANSPORT PATH
DISPOSITIF DE TRANSPORT D'OBJETS PLATS ET FLEXIBLES LE LONG D'UNE VOIE DE TRANSPORT

(30) Priorität: 01.08.2017 DE 202017104599 U
(43) Veröffentlichungstag der Anmeldung: 06.02.2019
(73) Patentinhaber: BDT Media Automation GmbH, 78628 Rottweil (DE)
(72) Erfinder: Wardak, Andreas, 78628 Rottweil (DE)
(74) Vertreter: Westphal, Mussgnug & Partner Patentanwälte mbB

(56) Entgegenhaltungen:
- EP-A1- 0 581 050
- EP-A2- 2 385 007
- US-A1- 2004 188 929

## Beschreibung

Die Erfindung betrifft eine Vorrichtung zum Transport von flachen, flexiblen Objekten entlang eines Transportpfads.

Bekannt sind Vorrichtungen zum Transport von flachen, flexiblen Objekten entlang eines Transportpfads beispielsweise in Zuführeinrichtungen für Drucker, insbesondere Großformat-Drucker, oder auch sonstige Verarbeitungsanlagen. Derartige Vorrichtungen sollen für flache, flexible Objekte aus unterschiedlichen Materialien, beispielsweise Papier, Pappe, Karton, Kunststoff, Metall oder weiteres, einsetzbar sein, wobei die Objekte insbesondere unterschiedliche Dicke aufweisen und unterschiedliche Materialeigenschaften aufweisen. Um ein hohe Zufuhrgenauigkeit zu gewährleisten, welche unter anderem für das Drucken erforderlich ist, werden die zugeführten Objekte an mindestens einer Seite der Zuführeinrichtung mit Hilfe eines Führungselements seitlich an dem Transportpfad ausgerichtet. Die bekannten Führungselemente weisen zwei in einem Winkel zueinander angeordnete Seitenflächen auf.

Dabei sind rechtwinklige Führungselemente bekannt, die derart zum Transportpfad ausgerichtet sind, dass eine Seitenfläche parallel unterhalb des Objekts und die andere Seitenfläche im rechten Winkel zur Ebene des Objekts angeordnet ist. Die Objekte werden somit entlang der einen Seitenfläche geführt und insbesondere an dieser angelegt und ausgerichtet. Problematisch ist dabei jedoch, dass besonders bei dünnen Materialien, wie beispielsweise dünnem Papier, die Außenkante des Objekts an der äußeren Seite des Führungselements nach oben gezogen wird und das Objekt dann nicht mehr rechtwinklig ausgerichtet anliegt.

Der Oberbegriff des Anspruchs 1 ist aus der EP 0 581 050 A1 bekannt.

Um das an der Außenfläche des Führungselements auftretende Hochwandern bei dünnen Objekten zu vermeiden, ist es bekannt, das Führungselement mit einem Winkel auszubilden, welcher kleiner ist als 90 Grad und das Medium in dem spitzen Winkel seitlich zu führen, wobei eine der Seitenflächen des Führungselements das Objekt übergreift und eine der Seitenflächen des Führungselements das Objekt untergreift. Bei einem derartigen Führungselement besteht jedoch das Problem, dass Objekte mit größerer Dicke innerhalb eines derartigen Führungselements verklemmen können.

Die Aufgabe der Erfindung besteht daher darin, eine Vorrichtung zum Transport von flachen, flexiblen Objekten entlang eines Transportpfads derart weiterzubilden, dass sie für unterschiedliche Objekte, insbesondere unterschiedlich dicke Objekte, einsetzbar ist.

Die Aufgabe wird erfindungsgemäß gelöst durch eine Vorrichtung zum Transport von flachen, flexiblen Objekten entlang eines Transportpfads mit Merkmalen des Patentanspruchs 1.

Vorteilhafte Ausgestaltungen und Weiterbildungen der Erfindung sind in den abhängigen Ansprüchen angegeben.

Die erfindungsgemäße Vorrichtung zum Transport von flachen, flexiblen Objekten entlang eines Transportpfads mit einem Transportpfad und wenigstens einem seitlich an dem Transportpfad angeordneten Führungselement mit zwei in einem Winkel zueinander angeordneten Seitenflächen zeichnet sich dadurch aus, dass das Führungselement relativ zum Transportpfad um eine Achse schwenkbar angeordnet ist. Dies ermöglicht eine Anpassung der Ausrichtung des Führungselements relativ zum Transportpfad in Abhängigkeit von den zu transportierenden flachen, flexiblen Objekten, insbesondere in Abhängigkeit der Dicke und/oder der Materialstruktur der Objekte, um die Vorrichtung optimal an die entsprechenden zu transportierenden Objekte anpassen zu können. Erfindungsgemäß ist dabei in einer ersten Position des Führungselements eine der Seitenflächen in etwa senkrecht zur Ebene des zu transportierenden flachen, flexiblen Objekts angeordnet und ragt in einer zweiten Position des Führungselements in den oberhalb des flachen, flexiblen Objekts liegenden Raum hinein. Die Ausrichtung der Seitenfläche in der ersten Position etwa senkrecht zur Ebene des zu transportierenden flachen, flexiblen Objekts ermöglicht einen seitlichen Anschlag insbesondere für dickere flache, flexible Objekte, ohne dass die Gefahr eines Verklemmens der Objekte an dem Führungselement besteht, während die Ausrichtung der Seitenfläche derart, dass sie in den oberhalb des flachen, flexiblen Objekts liegenden Raum hineinragt, eine seitliche Führung ermöglicht, dabei aber verhindert, dass dünnere flache, flexible Objekte an der seitlichen Führung hochwandern.

Vorzugsweise ist die Achse im Wesentlichen parallel zum Transportpfad angeordnet. Besonders bevorzugt verläuft die Achse parallel zur Schnittgeraden der beiden Seitenflächen des Führungselements.

Eine besonders bevorzugte Ausführungsform der Erfindung sieht vor, dass die Achse unterhalb des Transportpfads angeordnet ist, was eine kompakte und platzsparende Anordnung ermöglicht.

Besonders bevorzugt ist die Achse in einem Bereich an einer freien Seitenkante einer der Seitenflächen des Führungselements angeordnet, was eine besonders platzsparende Anordnung ermöglicht.

Eine besonders bevorzugte Ausführungsform der Erfindung sieht vor, dass der Winkel der zueinander angeordneten Seitenflächen kleiner als 90° ist. Ein derartiges Führungselement kann besonders platzsparend schwenkbar seitlich an dem Transportpfad angeordnet werden. Der Winkel der zueinander angeordneten Seitenflächen beträgt vorzugsweise zwischen 30° und 85°, besonders bevorzugt zwischen 60° und 80°, beispielsweise etwa 70°.

Gemäß einer vorteilhaften Weiterbildung der Erfindung weist der Transportpfad wenigstens einen Transportriemen auf, welcher einen zuverlässigen Transport von flachen, flexiblen Objekten ermöglicht.

Besonders bevorzugt weist der Transportpfad wenigstens eine Saug- und Transportvorrichtung mit ersten Mitteln zur Erzeugung eines Unterdrucks mittels eines Wirbelwinds zum Ansaugen wenigstens eines Objekts auf, wobei die ersten Mittel innerhalb eines Gehäuses angeordnet sind, welches eine Saugöffnung aufweist. Derartige Saug- und Transportvorrichtungen sind besonders effektiv, klein und kostengünstig.

Ein Ausführungsbeispiel der Erfindung wird anhand der nachfolgenden Figuren ausführlich erläutert. Es zeigen
- Figur 1: in schematischer Darstellung einen Querschnitt durch eine Ausführungsbeispiel einer erfindungsgemäßen Vorrichtung zum Transport von flachen, flexiblen Objekten entlang eines Transportpfads mit einem Führungselement in einer ersten Position,
- Figur 2: die Vorrichtung gemäß Figur 1 mit aufgelegtem flachen, flexiblen Objekt,
- Figur 3: die Vorrichtung gemäße Figur 1 mit dem Führungselement in einer zweiten Position,
- Figur 4: die Vorrichtung gemäß Figur 3 mit aufgelegtem flachen, flexiblen Objekt,
- Figur 5: eine Draufsicht auf die Vorrichtung gemäß Figur 2 mit durchsichtig dargestelltem flachen, flexiblen Objekt,
- Figur 6: eine Seitenansicht der Vorrichtung gemäß Figur 2 ohne das Führungselement,
- Figur 7: eine perspektivische Ansicht der Vorrichtung gemäß Figur 4 mit transparent dargestelltem flachen, flexiblen Objekt und
- Figur 8: eine Ausschnittvergrößerung aus Figur 7.

Die Figuren 1 bis 8 zeigen verschiedene Ansichten eines Ausführungsbeispiels einer erfindungsgemäßen Vorrichtung 10 zum Transport von flachen, flexiblen Objekten 50, 52 entlang eines Transportpfads 12. Zur besseren Übersicht sind nicht sämtliche Bezugszeichen in sämtlichen Figuren angegeben. Die Objekte 50, 52 unterscheiden sich im Wesentlichen in ihrer Dicke, wobei es sich bei dem Objekt 50 um ein dickeres und bei dem Objekt 52 um ein dünneres Objekt handelt.

Die Vorrichtung 10 ist dazu ausgebildet, Objekte 50, 52 entlang des Transportpfads 12 zu bewegen, wozu entlang des Transportpfads 12 mehrere Saug- und Transportvorrichtungen 16 angeordnet sind. Die Saug- und Transportvorrichtungen 16 weisen vorzugsweise erste Mittel zur Erzeugung eines Unterdrucks mittels eines Wirbelwinds zum Ansaugen des Objekts 50, 52 auf, wobei die ersten Mittel innerhalb eines Gehäuses angeordnet sind, welches eine Saugöffnung aufweist. Die Saug- und Transportvorrichtungen 16 weisen vorteilhafterweise wenigstens einen, beispielsweise zwei Transportriemen 14 auf, mittels welchen das Objekt 50, 52 bei Umlaufen der Transportriemen 14 in Richtung entlang des Transportpfads 12 weiterbewegt wird. Dabei stellen die Mittel zur Erzeugung eines Unterdrucks mittels eines Wirbelwinds die Anlage des Objekts 50, 52 an den Transportriemen 14 sicher.

Seitlich des Transportpfads 12 ist wenigstens ein Führungselement 20 angeordnet, welches zwei in einem Winkel α zueinander angeordnete Seitenflächen 21, 22 aufweist.

Der Winkel α kann etwa 90° betragen, ist vorzugsweise jedoch kleiner als 90°, beträgt vorzugsweise zwischen 30° und 85°, besonders bevorzugt zwischen 60° und 80° und kann beispielsweise etwa 70° betragen.

Das Führungselement 20 ist um eine Achse 30 relativ zum Transportpfad 12 schwenkbar angeordnet, insbesondere zwischen einer ersten Position und einer zweiten Position. In der ersten Position des Führungselements 20 ist die Seitenfläche 21 in etwa senkrecht zur Ebene des zu transportierenden flachen, flexiblen Objekts 50, 52 angeordnet (vgl. Figur 2). In der zweiten Position des Führungselements 20 ragt die Seitenfläche 21 in den oberhalb des flachen, flexiblen Objekts 50, 52 legenden Raum hinein (vgl. Figur 4).

In der ersten Position kann somit das Objekt 50 seitlich geführt werden. Die Dicke des Objekts 50 kann dabei beliebig variieren. Bei dickeren Objekten 50 weisen diese eine ausreichende Steifigkeit auf, um nicht an der Seitenfläche 21 hochzuwandern. Dadurch, dass die Seitenfläche 21 im Wesentlichen senkrecht zur Ebene des flachen, flexiblen Objekts 50 verläuft, besteht keine Gefahr der Verklemmung des Objekts 50.

In der zweiten Position des Führungselements 21 greift die Seitenkante des Objekts 52 in den Bereich zwischen den beiden Seitenflächen 21, 22 des Führungselements 20 ein und die Seitenfläche 21 übergreift somit insbesondere das flache, flexible Objekt 52. Dadurch wird ein Hochwandern an der Seitenfläche 21, welches insbesondere für dünne flache, flexible Objekte 52 auftreten kann, vermieden. Bei dünnen Objekten 52 besteht jedoch obwohl das das Objekt 52 in den spitzen Winkel α zwischen den beiden Seitenflächen 21, 22 eingreift, keine Gefahr des Verklemmens.

Die Achse 30, um welche das Führungselement 20 schwenkbar angeordnet ist, verläuft insbesondere im Wesentlichen parallel zum Transportpfad 12. Die Achse 30 kann parallel zu einer Schnittgeraden 25 zwischen den Seitenflächen 21, 22 des Führungselements 20 verlaufen und kann insbesondere an einer freien Seitenkante 22a der Seitenfläche 22 angeordnet sein. Um einen kompakten Aufbau zu ermöglichen, ist die Achse 30 insbesondere unterhalb des Transportpfads 12 und insbesondere unterhalb des zu transportierenden Objekts 50, 52 angeordnet. Dabei kann eine Schwenkvorrichtung 40 vorgesehen sein, welche das Führungselement 20 um die Achse 30 zwischen der ersten und der zweiten Position verschwenkt.

Wie insbesondere in Figur 5 erkennbar ist, kann die Richtung der Transportriemen 14 gegen die Richtung des Transportpfads 12 in einem Winkel β in der Ebene des Transportpfads 12, welche in Figur 5 parallel zur Papierebene verläuft, geneigt angeordnet sein. Insbesondere stellt eine derartige Neigung eine verbesserte Anlage des entlang des Transportpfads 12 belegten Objekts 50, 52 an dem Führungselement 20 sicher.

### Bezugszeichenliste

- 10: Vorrichtung
- 12: Transportpfad
- 14: Transportriemen
- 16: Saug- und Transportvorrichtung

- 20: Führungselement
- 21: Seitenfläche
- 22: Seitenfläche
- 22a: Seitenkante
- 25: Schnittgerade

- 30: Achse

- 40: Schwenkvorrichtung

- 50: Objekt
- 52: Objekt

- α: Winkel
- β: Winkel

## Patentansprüche

1. Vorrichtung (10) zum Transport von flachen, flexiblen Objekten (50, 52) entlang eines Transportpfads (12) mit einem Transportpfad (12) und wenigstens einem seitlich an dem Transportpfad (12) angeordneten Führungselement (20) mit zwei in einem Winkel (α) zueinander angeordneten Seitenflächen (21, 22),wobei das Führungselement (20) relativ zum Transportpfad (12) um eine Achse (30) schwenkbar angeordnet ist,
**dadurch gekennzeichnet, dass** in einer ersten Position des Führungselements (20) eine der Seitenflächen (21) in etwa senkrecht zur Ebene des zu transportierenden flachen, flexiblen Objekts (50, 52) angeordnet ist, so dass sie einen seitlichen Anschlag insbesondere für dickere flache, flexible Objekte (50,52), ohne dass die Gefahr eines Verklemmens der Objekte (50,52) an dem Führungselement besteht, bildet, und in einer zweiten Position des Führungselements (20) eine der Seitenflächen (21) in den oberhalb des flachen, flexiblen Objekts (50, 52) liegenden Raum hineinragt, so dass eine seitliche Führung ermöglicht, dabei aber verhindert ist, dass dünnere flache, flexible Objekte (50,52) an der Seitenfläche (21) hochwandern.

2. Vorrichtung nach einem der vorhergehenden Ansprüche,
**dadurch gekennzeichnet, dass** die Achse (30) im Wesentlichen parallel zum Transportpfad (12) angeordnet ist.

3. Vorrichtung nach einem der vorhergehenden Ansprüche,
**dadurch gekennzeichnet, dass** die Achse (30) parallel zu einer Schnittgeraden (25) der beiden Seitenflächen (20, 21) des Führungselements (20) verläuft.

4. Vorrichtung nach einem der vorhergehenden Ansprüche,
**dadurch gekennzeichnet, dass** die Achse (30) unterhalb des Transportpfads (12) angeordnet ist.

5. Vorrichtung nach einem der vorhergehenden Ansprüche,
**dadurch gekennzeichnet, dass** die Achse (30) in einem Bereich an einer freien Seitenkante (22a) einer der Seitenflächen (22) des Führungselements (20)angeordnet ist.

6. Vorrichtung nach einem der vorhergehenden Ansprüche,
**dadurch gekennzeichnet, dass** der Winkel (a) der zueinander angeordneten Seitenflächen (21, 22) kleiner als 90° ist.

7. Vorrichtung nach einem der vorhergehenden Ansprüche,
**dadurch gekennzeichnet, dass** der Winkel (a) zwischen 30° und 85°, vorzugsweise zwischen 60° und 80°, besonders bevorzugt etwa 70° beträgt.

8. Vorrichtung nach einem der vorhergehenden Ansprüche,
**dadurch gekennzeichnet, dass** Transportpfad (12) wenigstens einen Transportriemen (14) aufweist.

9. Vorrichtung nach einem der vorhergehenden Ansprüche,
**dadurch gekennzeichnet, dass** der Transportpfad (12) wenigstens eine Saug- und Transportvorrichtung (16) mit ersten Mitteln zur Erzeugung eines Unterdrucks mittels eines Wirbelwinds zum Ansaugen wenigstens eines Objekts (50, 52) aufweist, wobei die ersten Mittel innerhalb eines Gehäuses angeordnet sind, welches eine Saugöffnung aufweist.

## Claims

1. Apparatus (10) for the transport of flat, flexible objects (50, 52) along a transport path (12), having a transport path (12) and, laterally arranged on the transport path (12), at least one guide element (20) having two lateral surfaces (21, 22), arranged at an angle (α) to each other, wherein the guide element (20) is pivotally arranged around an axis (30) relative to the transport path (12),
**characterized in that**, in a first position of the guide element (20), one of the lateral surfaces (21) is arranged approximately vertically to the plane of the flat, flexible object (50, 52) intended for transport such that it forms a lateral abutment, in particular for thicker flat, flexible objects (50, 52), without the risk of the object (50, 52) becoming stuck on the guide element (20), and in a second position of the guide element (20), one of the lateral surfaces (21) extends into the space above the flat, flexible object (50, 52), so as to allow for conveyance in a lateral direction, but so as to prevent thinner flat, flexible objects (50, 52) from moving upward along the lateral surface (21).

2. Apparatus in accordance with claim 1,
**characterized in that** the axis (30) is arranged substantially parallel to the transport path (12).

3. Apparatus in accordance with either of the preceding claims,
**characterized in that** the axis (30) extends parallel to a line of intersection (25) of the two lateral surfaces (21, 22) of the guide element (20).

4. Apparatus in accordance with any of the preceding claims,
**characterized in that** the axis (30) is arranged below the transport path (12).

5. Apparatus in accordance with any of the preceding claims,
**characterized in that** the axis (30) is arranged in a region on a free lateral edge (22a) of one of the lateral surfaces (22) of the guide element (20).

6. Apparatus in accordance with any of the preceding claims,
**characterized in that** the angle (α) at which the lateral surfaces (21, 22) are arranged to each other is smaller than 90°.

7. Apparatus in accordance with any of the preceding claims,
**characterized in that** the angle (α) is between 30° and 85°, preferably between 60° and 80°, particularly preferably approximately 70°.

8. Apparatus in accordance with any of the preceding claims,
**characterized in that** the transport path (12) comprises at least one transport belt (14).

9. Apparatus in accordance with any of the preceding claims,
**characterized in that** the transport path(12) comprises at least one suction and transport device (16) having a first means for creating a vacuum by means of a whirlwind for suctioning in at least one object (50, 52), wherein the first means are arranged inside of a housing which comprises a suction opening.

## Revendications

1. Dispositif (10) pour transporter des objets (50, 52) plats, flexibles, le long d'un chemin de transport (12) comprenant un chemin de transport (12) et au moins un élément de guidage (20) installé latéralement au chemin de transport (12) et ayant deux surfaces latérales (21, 22) faisant entre elles un angle (α), cet élément de guidage (20) étant monté pivotant autour d'un axe (30) par rapport au chemin de transport (12), dispositif **caractérisé en ce que**
- dans une première position de l'élément de guidage (20), l'une des surfaces latérales (21) est sensiblement perpendiculaire au plan de l'objet (50, 52), plat, flexible à transporter de façon à former une butée latérale notamment pour des objets (50, 52) plats, flexibles, épais, sans risque de coincement de l'objet (50, 52) contre l'élément de guidage,
- dans une seconde position de l'élément de guidage (20), l'une des surfaces latérales (21) pénètre dans l'espace au-dessus de l'objet (50, 52) plat, flexible, pour permettre un guidage latéral mais en évitant qu'un l'objet (50, 52), plat, flexible, mince, ne remonte le long de la surface latérale (21).

2. Dispositif selon la revendication précédente,
**caractérisé en ce que**
l'axe (30) est pratiquement parallèle au chemin de transport (12).

3. Dispositif selon l'une des revendications précédentes,
**caractérisé en ce que**
l'axe (30) est parallèle à la droite d'intersection (25) des deux surfaces latérales (20, 21) de l'élément de guidage (20).

4. Dispositif selon l'une des revendications précédentes,
**caractérisé en ce que**
l'axe (30) est situé en dessous du chemin de transport (12).

5. Dispositif selon l'une des revendications précédentes,
**caractérisé en ce que**
l"axe (30) est situé dans une zone sur une arête latérale libre (22a) de l'une des surfaces latérales (22) de l'élément de guidage (20).

6. Dispositif selon l'une des revendications précédentes,
**caractérisé en ce que**
l'angle (α) entre les surfaces latérales (21, 22) est inférieur à 90°.

7. Dispositif selon l'une des revendications précédentes,
**caractérisé en ce que**
l'angle (α) est compris entre 30° et 85°, de préférence entre 60° et 80° et d'une manière particulièrement préférentielle, il est de l'ordre de 70°.

8. Dispositif selon l'une des revendications précédentes,
**caractérisé en ce que**
le chemin de transport (12) comporte au moins une bande transporteuse (14).

9. Dispositif selon l'une des revendications précédentes,
**caractérisé en ce que**
le chemin de transport (12) comporte au moins un dispositif d'aspiration et de transport (16) ayant des premiers moyens pour générer une dépression à l'aide d'un courant tourbillonnaire pour aspirer au moins un objet (50, 52), les premiers moyens étant dans un boîtier muni d'un orifice d'aspiration.
